# EUROPÄISCHE PATENTSCHRIFT

(11) **EP 4 124 281 B1**
(45) Veröffentlichungstag und Bekanntmachung des Hinweises auf die Patenterteilung: **15.05.2024**
(21) Anmeldenummer: 22186270.9
(22) Anmeldetag: 21.07.2022
(51) Int. Cl.: A47L 23/24

(54) **SCHUHABSTREIFERWANNE, MODULARES SCHUHABSTREIFERSYSTEM, SOWIE HERSTELLUNGSVERFAHREN FÜR EINE SCHUHABSTREIFERWANNE**
SHOE STRIPPING TROUGH, MODULAR SHOE STRIPPING SYSTEM, AND METHOD FOR PRODUCING A SHOE STRIPPING TROUGH
BAC DE DÉCROTTOIR À CHAUSSURES, SYSTÈME MODULAIRE DE DÉCROTTOIR À CHAUSSURES, AINSI QUE PROCÉDÉ DE FABRICATION POUR UN BAC DE DÉCROTTOIR À CHAUSSURES

(30) Priorität: 28.07.2021 DE 102021119627
(43) Veröffentlichungstag der Anmeldung: 01.02.2023
(73) Patentinhaber: ACO Ahlmann SE & Co. KG, 24782 Büdelsdorf (DE)
(72) Erfinder: Bartsch, Martin, 24103 Kiel (DE); Jung, Mark, 24768 Rendsburg (DE); Wandkowski, Marco, 24119 Kronshagen (DE)
(74) Vertreter: Meissner Bolte Partnerschaft mbB

(56) Entgegenhaltungen:
- DE-A1- 10 048 533
- US-A- 6 042 915
- US-A1- 2021 030 255

## Beschreibung

Die Erfindung betrifft eine Schuhabstreiferwanne, zum Einbau in den Boden oder in einen Bodenbelag gemäß Patentanspruch 1, ein modulares Schuhabstreifersystem gemäß Patentanspruch 13, ein Verfahren zum Herstellen einer Schuhabstreiferwanne gemäß Patentanspruch 16 sowie ein Verfahren zum Öffnen mindestens einer Randdrainageöffnung in einem Wannenrand und/oder mindestens einer Bodendrainageöffnung in einem Wannenboden einer Schuhabstreiferwanne gemäß Patentanspruch 17.

DE 100 48 533 A1 beschreibt einen Aufnahmerahmen für eine Fußmatte, der aus Einzelteilen zusammensteckbar ist. Durch Fußmatten oder Fußabstreiferroste tritt, insbesondere bei Benutzung im Freien vor einer Haustüre, regelmäßig Wasser ein, beispielsweise über nasse Schuhe oder durch direkten Regeneinfall. Ein solcher Aufnahmerahmen für eine Fußmatte bietet keine oder allenfalls eine sehr unkontrollierbare Entwässerung. Dies hat nasse Fußmatten oder schlimmstenfalls Überschwemmungen zur Folge, die einerseits als unangenehm empfunden werden und andererseits zu Schäden und damit einhergehenden Kosten führen können. 2.

DE-U-20001512 offenbart eine entwässerbare Schuhabstreiferwanne, zum Einbau in den Boden oder einen Bodenbelag gemäß dem Oberbegriff des Anspruchs 1. US-A-2021030255 offenbart ein Verfahren mit einer Randdrainageöffnung in einer Bodendrainageöffnung.

Der Erfindung liegt die Aufgabe zugrunde, eine Schuhabstreiferwanne zum Einbau in den Boden oder in einen Bodenbelag sowie ein entsprechendes modulares Schuhabstreifersystem und ein Verfahren bereitzustellen, die bzw. das es ermöglicht, eine flexible und einfach umzusetzende Entwässerung von Schuhabstreiferwannen bereitzustellen sowie die Montage und die Herstellung von Schuhabstreiferwannen zu vereinfachen.

Insbesondere wird die Aufgabe durch eine entwässerbare Schuhabstreiferwanne, zum Einbau in den Boden oder einen Bodenbelag, gelöst, wobei die Schuhabstreiferwanne Folgendes aufweist:
- ein Wannenelement, das einen Wannenboden sowie einen umlaufenden Wannenrand aufweist;
- mindestens ein bereichsweise entfernbares Öffnungselement;
wobei das mindestens eine Öffnungselement so ausgebildet und angeordnet ist, dass es mindestens eine Randdrainageöffnung im Wannenrand und/oder mindestens eine Bodendrainageöffnung im Wannenboden freilegbar verschließt.

Ein wichtiger Punkt der Erfindung ist es, eine Schuhabstreiferwanne bereitzustellen, in die an verschieden Positionen im Wannenboden und/oder im Wannenrand Drainageöffnungen einbringbar sind. Die Schuhabstreiferwanne bietet hierfür eine vorabdefinierte Anzahl an (zunächst) durch Schichtelemente des Öffnungselements verschlossene Drainageöffnungen, wovon bei Einbau der Schuhabstreiferwanne beispielsweise eine oder mehrere auf einfache Weise geöffnet werden können, um eine Position einer Drainage bzw. eines Ablaufs der Schuhabstreiferwanne flexibel an die örtlichen Gegebenheiten anpassen zu können. Unter "öffnen" oder "freilegen" einer Drainageöffnung ist im Rahmen dieser Anmeldung zu verstehen, dass das Öffnungselement (bzw. ein Schichtelement des Öffnungselements) bereichsweise entfernbar bzw. auftrennbar ist. Hierfür kann das Öffnungselement an einer durch Markierungen, Schnittlinien oder Sollbruchstellen gekennzeichneten Stelle beispielsweise mit einem Messer aufschneidbar oder per Hand eindrückbar oder abziehbar ausgebildet sein. Auf diese Weise können definierte Drainagen geschaffen werden. In eine Drainageöffnung kann beispielsweise eine Ablaufvorrichtung zur Entwässerung in einen Kanal angeschlossen oder eingesetzt werden. Ferner ist es möglich, eine weitere (ähnliche oder ebensolche) Schuhabstreiferwanne an eine Drainageöffnung anzuschließen, um eine größere Fläche mit mehreren fluidleitend verbundenen Schuhabstreiferwannen auszulegen und das Abwasser in eine gemeinsame Ablaufvorrichtung zu leiten.

Unter einem Schichtelement (Bodenschichtelement, Randschichtelement) ist ein Bereich des Öffnungselements zu verstehen, der als Schicht bzw. dünne Lage ausgebildet ist.

Ein wichtiger Punkt dieser Erfindung ist außerdem, die Ausbildung der Öffnungselemente als Negativformelement für ein Herstellungsverfahren durch Gießen der Schuhabstreiferwanne. Die Öffnungselemente bzw. deren Schichtelemente decken also einerseits freilegbare Drainageöffnungen ab und sorgen andererseits während des Herstellungsverfahrens dafür, dass diese Drainageöffnungen ausgebildet werden, indem entsprechende Eingriffs- und/oder Formrippen der Öffnungselemente so ausgestaltet sind, dass sie den Fluss des aushärtbaren Materials definieren und sich in dem ausgehärteten Material verankern.

In einer Ausführungsform ist das Öffnungselement derart ausgebildet und angeordnet, dass es zumindest abschnittsweise eine Struktur des Wannenbodens und/oder des Wannenrands (mit-)definiert.

Auf diese Weise wird eine robuste Anordnung erhalten, die einfach herzustellen ist und eine flexible Handhabung ermöglicht und leicht zu reinigende Flächen im Wanneninneren bietet.

In einer Ausführungsform ist das mindestens eine Öffnungselement innerhalb des Wannenelements als mindestens eine Ecke des Wannenelements ausgebildet und angeordnet.

Durch die entsprechende Positionierung der Öffnungselemente (und damit einhergehend die entsprechende Positionierung der korrespondierenden Drainageöffnungen) in den Ecken, wird ein Fluidfluss durch/aus der Schuhabstreiferwanne optimiert, da in jede Ecke eine Fluidzuführung über jeweils zwei Schenkel des Wannenrandes aufweist. In alternativen Ausführungsformen kann der Wannenboden und/oder das Wannenelement weitere Fluidleitstrukturen wie Rinnen oder Rippen aufweisen.

In einer Ausführungsform weist das mindestens eine Öffnungselement ein Bodenschichtelement auf, das innerhalb des Wannenelements einen Teilbereich des Wannenbodens bildet. Alternativ oder zusätzlich weist das mindestens eine Öffnungselement ein Randschichtelement auf, das innerhalb des Wannenelements jeweils einen Teilbereich des Wannenrands bildet.

Dadurch ist das Wanneninnere im Wesentlichen plan (ohne Kanten, Sicken, etc.) ausgebildet. Auf diese Weise bietet das Wanneninnere große und glatte Flächen und ist dadurch leicht zu reinigen. Durch die zumindest abschnittsweise schichtartige (vergleichsweise dünne und trotzdem ausreichend stabile) Ausbildung des Öffnungselements wird das Auftrennen bzw. Öffnen der entsprechenden Drainageöffnung vereinfacht. Andererseits sind nicht-geöffnete Schichtelemente bzw. nicht-freigelegte Drainageöffnungen entsprechend dicht ausgebildet. Insgesamt werden somit sowohl eine Entwässerung als auch die Handhabung (beim Einbau als auch bei der späteren Pflege oder Wartung) vereinfacht.

In einer Ausführungsform ist durch ein Eindrücken oder durch ein Aufschneiden des Bodenschichtelements die mindestens eine Bodendrainageöffnung im Wannenboden zur Entwässerung des Wannenelements freilegbar. Alternativ oder zusätzlich ist durch ein Eindrücken oder durch ein Aufschneiden des Randschichtelements die mindestens eine Randdrainageöffnung im Wannenrand zur seitlichen Entwässerung des Wannenelements oder zum Anschluss an eine weitere ebensolche oder ähnliche (beispielsweise mit anderer Größe) Schuhabstreiferwanne freilegbar.

Hierdurch wird die Handhabung deutlich vereinfacht. Für das Auftrennen bzw. Öffnen einer Drainageöffnung ist auf diese Weise kein (spezielles) Werkzeug nötig - allenfalls ein (Cutter-)Messer oder dergleichen. Insgesamt wird die Handhabung der Schuhabstreiferwanne in der Einbausituation hierdurch deutlich vereinfacht. Nach entsprechender Orientierung der Schuhabstreiferwanne kann beispielsweise direkt vor Ort entschieden werden, ob und wo (an welcher Position des Wannenelements) eine Drainage geöffnet werden soll.

In einer Ausführungsform weist das mindestens eine Öffnungselement mindestens eine rohrartige Kanalstruktur auf, die sich durch die mindestens eine Randdrainageöffnung erstreckt, wobei die Kanalstruktur freilegbar verschlossen ist.

Einerseits dient diese Kanalstruktur zur Ausbildung der Randdrainageöffnung, da das Öffnungselement als Negativformelement ausgebildet ist und zum Formen des Wannenelements umgossen wird. Dies spart beispielsweise einen separaten Herstellungsschritt zur Einbringung einer entsprechenden Drainageöffnung. Andererseits wird dadurch die Entwässerung der Schuhabstreiferwanne verbessert, da die Randdrainageöffnung durch die Kanalstruktur zusätzlich abgedichtet wird, so dass hier keine leckende Stelle entstehen kann.

In einer Ausführungsform weist das mindestens eine Öffnungselement Sollbruchstellen und/oder Markierungen, insbesondere Schnitt-Markierungen, auf, um das Auftrennen des Öffnungselements und das entsprechende Freilegen der mindestens einen Randdrainageöffnung und/oder der mindestens einen Bodendrainageöffnung zu ermöglichen und/oder zu unterstützen.

Hierdurch wird die Handhabung der Schuhabstreiferwanne in der Einbausituation weiter vereinfacht.

In einer Ausführungsform ist/sind die mindestens eine Bodendrainageöffnung und/oder die mindestens eine Randdrainageöffnungen jeweils in einer Ecke des Wannenelements ausgebildet.

Durch die entsprechende der Drainageöffnungen in den Ecken, wird ein Fluidfluss durch/aus der Schuhabstreiferwanne optimiert, da in jede Ecke eine Fluidzuführung über jeweils zwei Schenkel des Wannenrandes aufweist. Dadurch werden die Entwässerungseigenschaften der Schuhabstreiferwanne weiter erhöht.

In einer Ausführungsform ist/sind in mindestens einer, vorzugsweise in jeder, Ecke des Wannenelements zwei Randdrainageöffnungen freilegbar angeordnet, wobei die zwei Randdrainageöffnungen vorzugsweise um 90° zueinander angeordnet sind.

Durch die Randdrainageöffnungen wird es ermöglicht, zwei oder Schuhabstreiferwannen miteinander fluidleitend zu Verbinden. Durch eine Anordnung von zwei Randdrainageöffnungen einer Schuhabstreiferwanne um 90° zueinander kann jeweils an den zwei Außenseiten des Wannenrands der entsprechenden Ecke eine weitere Schuhabstreiferwanne fluidleitend Verbunden werden. Dadurch wird es ermöglicht ein modulares Schuhabstreifersystem zu realisieren.

In einer Ausführungsform ist das Wannenelement ein gegossenes Formteil, das die Öffnungselemente durch Verguß teilweise, insbesondere form- und/oder stoffschlüssig, umschließt, insbesondere derart, dass die Schuhabstreiferwanne eine integrale Einheit bildet.

Die Herstellung der Schuhabstreiferwanne wird dadurch vergleichsweise einfach und kostengünstig. Zudem ergibt sich eine robuste und langlebige Schuhabstreiferwanne. Die Stabilität dieser Schuhabstreiferwanne lässt den Einsatz gerade auch bei stark belasteten Einbausituationen zu.

In einer Ausführungsform ist das Wannenelement zumindest im Wesentlichen aus einem aushärtbaren Material, vorzugsweise Beton, insbesondere Polymerbeton, ausgebildet. Alternativ oder zusätzlich ist das mindestens eine Öffnungselement aus Kunststoff ausgebildet, vorzugsweise als integrales Kunststoffbauteil.

Dadurch ergibt sich eine hohe Festigkeit, Frostbeständigkeit, Druck und Biegefestigkeit der Schuhabstreiferwanne. Im Falle von Polymerbeton ergibt sich auch eine vorteilhafte Dichte (geringes Gewicht) sowie Chemikalienbeständigkeit (beispielsweise beständig gegen Enteisungsmittel).

In einer Ausführungsform ist eine an einem oberen Ende des Wannenrandes umlaufende Zarge so ausgebildet und angeordnet, dass ein Rost oder dergleichen in einen oberen Bereich in die Entwässerungsvorrichtung einsetzbar ist.

Dadurch wird sowohl eine Gestaltungsmöglichkeit als auch die Funktionalität der Schuhabstreiferwanne erhöht.

Insbesondere wird die erfindungsgemäße Aufgabe auch durch ein modulares Schuhabstreifersystem zum Einbau in den Boden oder einen Bodenbelag, gelöst, wobei das Schuhabstreifersystem mindestens zwei Schuhabstreiferwannen, wie zuvor beschrieben, umfasst, die aneinander angrenzend angeordnet sind und deren Wannenelemente über jeweils eine an korrespondierender Position freilegbare Randdrainageöffnungen miteinander in Fluidverbindung bringbar sind.

Hieraus ergeben sich dieselben Vorteile wie sie bereits in Zusammenhang mit der erfindungsgemäßen Schuhabstreiferwanne beschrieben wurden.

Zudem sei hier darauf hingewiesen, dass die im Rahmen der erfindungsgemäßen Schuhabstreiferwanne beschriebenen Merkmale und Vorteile auch auf das erfindungsgemäße modulare Schuhabstreifersystem zutreffen.

In einer Ausführungsform umfasst das Schuhabstreifersystem ein Verbindungselement, das so in die korrespondierenden Randdrainageöffnungen der mindestens zwei Wannenelemente einsetzbar ist, dass die jeweiligen Randdrainageöffnungen der mindestens zwei Schuhabstreiferwannen miteinander verbindbar, insbesondere dicht verbindbar, sind.

In einer Ausführungsform umfasst das Schuhabstreifersystem mindestens eine Ablaufvorrichtung, die in eine freigelegte bzw. geöffnete Bodendrainageöffnung einer Schuhabstreiferwanne eingesetzt ist oder einsetzbar ist.

Insbesondere wird die erfindungsgemäße Aufgabe auch durch ein Verfahren zum Herstellen einer Schuhabstreiferwanne, insbesondere wie zuvor beschrieben, gelöst, wobei das Verfahren folgende Schritte umfasst:
- Bereitstellen von mindestens einem, vorzugsweise vier, Öffnungselement(en);
- Eingießen oder Umgießen der Öffnungselemente mittels eines aushärtbaren Materials, vorzugsweise Beton, insbesondere Polymerbeton, zum Formen eines Wannenelements mit einem Wannenboden und einem umlaufenden Wannenrand;
wobei das mindestens eine Öffnungselement zumindest bereichsweise als Negativformelement ausgebildet und angeordnet ist, so dass beim Eingießen oder Umgießen des mindestens einen Öffnungselements mindestens eine Drainageöffnung im Wannenelement ausgebildet wird, die durch Schichtelemente des Öffnungselements freilegbar verschlossen sind.

Hieraus ergeben sich dieselben Vorteile wie sie bereits in Zusammenhang mit der erfindungsgemäßen Schuhabstreiferwanne beschrieben wurden.

Zudem sei hier darauf hingewiesen, dass die im Rahmen der erfindungsgemäßen Schuhabstreiferwanne beschriebenen Merkmale und Vorteile auch auf das erfindungsgemäße Verfahren zum Herstellen einer Schuhabstreiferwanne zutreffen.

Ein wichtiger Punkt dieser Erfindung ist, die Ausbildung der Öffnungselemente als Negativformelement für ein Herstellungsverfahren durch Gießen der Schuhabstreiferwanne. Die Öffnungselemente bzw. deren Schichtelemente decken also einerseits freilegbare Drainageöffnungen ab und sorgen andererseits während des Herstellungsverfahrens dafür, dass diese Drainageöffnungen im Wannenrand und Wannenboden ausgebildet werden, indem entsprechende Eingriffs- und/oder Formrippen der Öffnungselemente so ausgestaltet sind, dass sie den Fluss des aushärtbaren Materials definieren und sich in dem ausgehärteten Material verankern.

In einer Ausführungsform umfasst das Verfahren einen Schritt, in dem, vor dem Schritt zum Eingießen oder Umgießen, das mindestens eine Öffnungselement, vorzugsweise vier Öffnungselemente, mit mindestens einem entsprechenden, vorzugsweise vier, Zargenelement(en) zu einer Öffnungselement-Zargen-Einheit verbunden wird bzw. werden, und die Öffnungselement-Zargen-Einheit anschließend eingegossen oder umgossen wird.

Auf diese Weise wird einerseits das Herstellungsverfahren der Schuhabstreiferwanne vereinfacht, da die Öffnungselemente während des Gießens oder Umgießens nicht verrutschen können. Andererseits wird die vergossene Einheit dadurch auch besonders robust und stabil.

Insbesondere wird die erfindungsgemäße Aufgabe auch durch ein Verfahren zum Öffnen mindestens einer Randdrainageöffnung in einem Wannenrand und/oder mindestens einer Bodendrainageöffnung in einem Wannenboden einer Schuhabstreiferwanne, insbesondere wie zuvor beschrieben, gelöst wobei die mindestens eine Randdrainageöffnung durch Eindrücken und/oder Aufschneiden eines entsprechenden Bodenschichtelementes freigelegt wird; und/oder die mindestens eine Bodendrainageöffnung durch Eindrücken und/oder Aufschneiden eines entsprechenden Randschichtelementes freigelegt wird.

Hieraus ergeben sich dieselben Vorteile wie sie bereits in Zusammenhang mit der erfindungsgemäßen Schuhabstreiferwanne beschrieben wurden.

Zudem sei hier darauf hingewiesen, dass die im Rahmen der erfindungsgemäßen Schuhabstreiferwanne beschriebenen Merkmale und Vorteile auch auf das erfindungsgemäße Verfahren zum Öffnen einer Drainageöffnung einer Schuhabstreiferwanne zutreffen.

Nachfolgend wird die Erfindung auch hinsichtlich weiterer Merkmale und Vorteile anhand von Ausführungsbeispielen beschrieben, die anhand einer Abbildung näher erläutert werden.

Hierbei zeigt:
- Fig. 1: eine Schuhabstreiferwanne gemäß einem Ausführungsbeispiel der Erfindung;
- Fig. 2: eine perspektivische Unteransicht einer Schuhabstreiferwanne gemäß einem Ausführungsbeispiel;
- Fig. 3: eine perspektivische Schnittansicht durch ein Öffnungselement einer Schuhabstreiferwanne gemäß einem Ausführungsbeispiel;
- Fig. 4: eine perspektivische Ansicht eines Öffnungselements gemäß einem Ausführungsbeispiel;
- Fig. 5: eine alternative perspektivische Ansicht eines Öffnungselements gemäß einem Ausführungsbeispiel;
- Fig. 6: schematische Ansicht einer Montage von Zargenelementen an einem Öffnungselement gemäß einem Ausführungsbeispiel;
- Fig. 7: Detailansicht gemäß einer formschlüssigen Verbindung zwischen einem Zargenelement und einem Öffnungselement gemäß einem Ausführungsbeispiel;
- Fig. 8: eine perspektivische Ansicht von vier Öffnungselementen die gemäß einem Ausführungsbeispiel über Zargenelemente miteinander zu einer Öffnungselement-Zargen-Einheit verbunden sind;
- Fig. 9: eine Aufsicht auf ein modulares Schuhabstreifersystem mit mehreren Schuhabstreiferwannen, die fluidleitend miteinander verbunden sind gemäß einem Ausführungsbeispiel;
- Fig. 10: eine perspektivische Ansicht auf ein modulares Schuhabstreifersystem mit mehreren Schuhabstreiferwannen, die fluidleitend miteinander verbunden sind gemäß einem weiteren Ausführungsbeispiel;
- Fig. 11: eine Schuhabstreiferwanne mit einer eingesetzten Abflussvorrichtung gemäß einem Ausführungsbeispiel;
- Fig. 12: eine Detailansicht einer Verbindung zweier Schuhabstreiferwannen über entsprechende Randdrainageöffnungen gemäß einem Ausführungsbeispiel;
- Fig. 12A: ein Ausführungsbeispiel für ein Verbindungselement zur Verbindung zweier korrespondierender Randdrainageöffnungen von zwei Schuhabstreiferwannen;
- Fig. 13: ein Ausführungsbeispiel zum Einbringen eines Kabels oder eines Leerrohrs durch ein Bodenschichtelement einer Schuhabstreiferwanne;
- Fig. 14: eine Detailansicht eines Bodenschichtelements mit Sollbruchstellen einer Schuhabstreiferwanne gemäß einem Ausführungsbeispiel;
- Fig. 15: ein Ausführungsbeispiel zur Durchführung eines Kabels oder eines Leerrohrs durch ein Bodenschichtelement mit entsprechenden Sollbruchstellen;
- Fig. 16: perspektivische Schnittansicht einer Schuhabstreiferwanne mit einem eingesetzten Rost gemäß einem Ausführungsbeispiel;
- Fig. 17: perspektivische Schnittansicht einer Schuhabstreiferwanne mit einem eingesetzten Rost gemäß einem weiteren Ausführungsbeispiel.

Gleichartige Elemente sind in der nachfolgenden Beschreibung der Ausführungsbeispiele mit denselben Bezugszeichen versehen.

Fig. 1 zeigt eine Schuhabstreiferwanne 10 gemäß einem Ausführungsbeispiel. Die Schuhabstreiferwanne 10 weist ein Wannenelement 1 mit einen Wannenboden 2 sowie einen umlaufenden Wannenrand 3 auf. An einem oberen Ende des Wannenrandes ist eine Zarge 7 angeordnet, in die ein (nicht dargestellter) Rost 8 einsetzbar ist. Innerhalb des Wannenelements 1 sind Fluidleitstrukturen 11 angeordnet. In alternativen Ausführungsbeispielen kann das Wannenelement 1 auch keine Fluidleitstrukturen 11 aufweisen.

In den Ecken des Wannenelements 1 sind vier jeweils Öffnungselemente 4 angeordnet. In alternativen Ausführungsbeispielen kann die Zahl der Öffnungselemente 4 von der gezeigten Variante abweichen. Beispielsweise kann nur eine, zwei (benachbarte oder diagonal gegenüberliegende Ecken) oder drei Ecken ein Öffnungselement 4 aufweisen.

Die Öffnungselemente 4 sind so ausgebildet und angeordnet, dass sie Drainageöffnungen 5,6 freilegbar mit Schichtelementen 41, 42 verschließen. Das heißt, dass die Drainageöffnungen 5,6 durch Entfernen oder Auftrennen eines Teils der Öffnungselemente 4 bzw. der entsprechenden Schichtelemente 41,42 freilegbar sind, so dass Wasser aus dem Wannenelement 1 durch eine freigelegte Drainageöffnung 5,6 austreten kann. Das Entfernen kann vorzugsweise durch Ausschneiden, Aufschneiden, Eindrücken oder dergleichen erfolgen.

In dem in Fig. 1 dargestellten Ausführungsbeispiel sind die Öffnungselemente 4 dergestalt, dass sie jeweils zwei Randdrainageöffnungen 5 im Wannenrand 3 und eine Bodendrainageöffnung im Wannenboden 2 freilegbar verschließen.

In Fig. 2 ist eine perspektivische Ansicht (von unten) auf eine Unterseite des Wannenbodens 2 gezeigt. Gemäß dem Ausführungsbeispiel aus Fig. 2 ist die Bodendrainageöffnung 6 durch eine kreisförmige Aussparung im Wannenboden 2 gebildet, die von einem Bodenschichtelement 41 des Öffnungselements verdeckt ist.

Die zwei Randdrainageöffnungen 5 sowie die Bodendrainageöffnung 6 jeweils in einem Eck des Wannenelements 1 angeordnet.

Das Bodenschichtelement 41 weist gemäß diesem Ausführungsbeispiel eine (Schnitt-)Markierung 45, um anzuzeigen, wie die Bodendrainageöffnung 6 (optimal), beispielsweise mittels eines Messers aufgeschnitten oder mit der Hand aufgetrennt oder eingedrückt werden kann. Die Markierung 45 können beispielsweise auch als vorgeformte Schnittlinie oder Sollbruchstelle dünner ausgebildet sein als umliegende Bereiche des Bodenschichtelements 41, um ein Aufschneiden oder ein Eindrücken zu erleichtern.

Fig. 3 zeigt eine perspektivische Schnittansicht durch ein Öffnungselement 4 einer Schuhabstreiferwanne 10 gemäß einem Ausführungsbeispiel. Das Öffnungselement 4 weist dabei eine rohrartige Kanalstruktur 43 auf, die sich durch die Randdrainageöffnung 5 erstreckt.

Die Randdrainageöffnung 5 bzw. die Kanalstruktur 43 ist durch ein Randschichtelement 42 des Öffnungselements 4 freilegbar verschlossen. Das Randschichtelement 42 kann wie das Bodenschichtelement 41 (nicht dargestellte) Markierungen und/oder vorgeformte Schnittlinien oder Sollbruchstellen aufweisen, um ein sauberes und leichtes Freileigen der Randdrainageöffnung 5 bzw. der Kanalstruktur 43 zu ermöglichen.

Das Bodenschichtelement 41 ist dabei so ausgebildet und angeordnet, dass es einen planen Teilbereich des Wannenbodens 2 bildet bzw. sich plan und bündig in den Wannenboden 2 einfügt.

Das Randschichtelement 42 ist dabei so ausgebildet und angeordnet, dass es einen Teilbereich des Wannenrandes 3 bildet bzw. sich bündig in den Wannenrand 3 einfügt.

Die in Fig. 1 gezeigte Schuhabstreiferwanne 10 weist beispielsweise eine Größe von 1000 × 500 mm² auf. In alternativen Ausführungsbeispielen kann die Schuhabstreiferwanne 10 auch eine Größe von 750 × 500 mm² oder 600 × 600 mm² oder 600 × 400 mm² aufweisen. Grundsätzlich kann die Schuhabstreiferwanne also rechteckig oder quadratisch ausgebildet sein.

Fig. 4 und 5 zeigen jeweils perspektivische Ansichten eines Ausführungsbeispiels eines (separaten) Öffnungselements 4 mit einem Bodenschichtelement 41 und zwei rohrartigen Kanalstrukturen 43. Das Öffnungselement 4 ist vorzugsweise aus Kunststoff ausgebildet. Besonders vorteilhafterweise ist das Öffnungselement 4 als integrales Kunststoffbauteil (Spritzguss) ausgebildet.

In Fig. 6 ist eine schematische Ansicht einer Montage von zwei Zargenelementen 7a zur Ausbildung der Zarge 7 (siehe Fig. 1) an einem Öffnungselement 4 gemäß einem Ausführungsbeispiel gezeigt. Die Zargenelemente 7a sind vorzugsweise aus Kunststoff gebildet (mittels Kunststoffextrusion). Zur Montage werden die Zargenelemente 7a in Montagerichtung MR auf das Öffnungselement 4 aufgesteckt.

Gemäß einem in Fig. 7 gezeigten Ausführungsbeispiel können die Öffnungselemente 4 formschlüssig mit Zargenelementen 7a verbunden werden. Rastelemente 7b in einem unteren Bereich des Zargenelements 7a ermöglichen eine formschlüssige Verbindung mit korrespondierenden Führungs- bzw. Rastelementen 47 des Öffnungselements 4.

Fig. 8 zeigt vier Öffnungselemente 4 die gemäß einem Ausführungsbeispiel über vier Zargenelemente 7a miteinander formschlüssig zu einer Öffnungselement-Zargen-Einheit verbunden sind. Die vier Zargenelemente 7a bilden so (zusammen mit den Öffnungselementen 4) eine umlaufende Zarge 7 aus (vgl. auch Fig. 1).

Gemäß einem Ausführungsbeispiel ist das Wannenelement 1 (vgl. Fig. 1) ein gegossenes Formteil, das die Öffnungselemente 4 durch Verguß teilweise, insbesondere form- und/oder stoffschlüssig, umschließt. Hierfür wird eine, wie in Fig. 8 dargestellte, Öffnungselement-Zargen-Einheit mit einem aushärtbaren Material umgossen. Gegebenenfalls können auch (ggf. hierfür vorgesehene und entsprechend angeordnete) Bereiche oder Vorsprünge der Zargenelemente 7a teilweise umgossen oder eingegossen werden.

In alternativen Ausführungsbeispielen kann auf die Zargenelemente 7a verzichtet werden und es werden lediglich eine entsprechende Anordnung von einem oder mehreren Öffnungselementen 4 mit einem aushärtbaren Material umgossen.

Das aushärtbare Material zur Formung des Wannenelements 1 ist vorzugsweise Polymerbeton. Alternativ können Beton oder andere aushärtbare und gießbare Materialien verwendet werden.

Die Öffnungselemente 4 sind zumindest bereichsweise als Negativformelement für den Guss des Wannenelements 1 ausgebildet, so dass beim Eingießen oder Umgießen die Drainageöffnungen 5, 6 im Wannenelement 1 ausgebildet werden, die durch die Schichtelemente 41, 42 des Öffnungselements 4 freilegbar verschlossen sind.

Die Öffnungselemente 4 weisen gemäß einem Ausführungsbeispiel hierfür Eingriffs- und/oder Formrippen 46 auf (siehe Fig. 3 oder 7), die das aushärtbare Material während des Gießens entsprechend (formgebend) leiten und/oder (nach dem Gießen) in das (ausgehärtete) Wannenelement 1 eingreifen (siehe Fig. 3).

Die Kanalstruktur 43 des Öffnungselements 4 ist ferner dazu ausgebildet, beim Umgießen die entsprechende Randdrainageöffnung 5 auszubilden.

Auf diese Weise bildet die Schuhabstreiferwanne 10 eine integrale bzw. monolithische Einheit aus dem Wannenelement 1 und den Öffnungselementen 4.

In Fig. 9 und 10 zeigen Ausführungsbeispiele eines modularen Schuhabstreifersystems. Dabei sind mehrere Schuhabstreiferwannen 10 aneinander angrenzend angeordnet. Die Wannenelemente 1 der Schuhabstreiferwannen 10 sind über jeweils eine, an korrespondierender Position freigelegte, Randdrainageöffnung 5 miteinander in Fluidverbindung gebracht.

Auf diese Weise wird es ermöglicht, mehrere Schuhabstreiferwannen 10 zu einer größeren Einheit zusammenzusetzen und einen Wasserfluss (in Richtung F) durch das Schuhabstreifersystem zu einer (gemeinsamen) Ablaufvorrichtung 60 zu bilden.

Die Ablaufvorrichtung 60 ist dabei in eine freigelegte bzw. geöffnete Bodendrainageöffnung 6 durch entsprechendes Öffnen des Bodenschichtelements 41 eingesetzt.

In einem Ausführungsbeispiel gemäß Fig. 11 umfasst eine Ablaufvorrichtung 60 beispielsweise einen Laubfanganordnung 61, eine Geruchsverschlussanordnung 62 und eine Rückstauverschlussanordnung 63. Die Ablaufvorrichtung 60 ist darüber hinaus so ausgebildet, dass sie abdichtend mit dem Öffnungselement 4 verbindbar ist.

In Fig. 12 ist eine Detailansicht einer Verbindungsstelle zweier Schuhabstreiferwannen 10 über entsprechend geöffnete Randdrainageöffnungen 5 gemäß einem Ausführungsbeispiel dargestellt. Zur optimalen Verbindung wird ein Verbindungselement 50 so in die korrespondierenden Randdrainageöffnungen 5 der zwei Wannenelemente 1 eingesetzt, dass die jeweiligen Randdrainageöffnungen 5 dicht miteinander verbunden sind.

Ein Ausführungsbeispiel für ein Verbindungselement 50 ist in Fig. 12A dargestellt. Das Verbindungselement 50 ist vorzugsweise ein integrales Kunststoffelement (Spritzguss). Das Verbindungselement 50 und/oder die Randdrainageöffnungen 5 können korrespondierende Rastnasen oder Dichtlippen oder dergleichen aufweisen, um eine Fluidverbindung zwischen zwei Schuhabstreiferwannen zu optimieren.

Fig. 13 zeigt ein weiteres Ausführungsbeispiel für eine Anwendung der Schuhabstreiferwanne 10, bei der ein Kabel 30 oder ein Leerrohr (zur Durchführung eines Kabels) 30 durch einen freigelegten Bereich in dem Bodenschichtelement 41 durch die Bodendrainageöffnung 6 geführt ist.

In dem dargestellten Ausführungsbeispiel gemäß Fig. 13 ist eine (linke) Randdrainageöffnung 5 geöffnet und verbindet die Schuhabstreiferwanne 10 mit einer weiteren Schuhabstreiferwanne 10. Ein weitere (rechte) Randdrainageöffnung 6 ist durch das Randschichtelement 42 verschlossen.

In Fig. 14 ist eine Unterseite des Bodenschichtelements 41 gemäß dem Ausführungsbeispiel aus Fig. 13 dargestellt. Das Bodenschichtelement 41 weist einen Kabeldurchführungsbereich 44 auf. Der Kabeldurchführungsbereich 44 weist mittig einen runden Bereich 44a sowie einen, um den runden Bereich 44a herum angeordneten, sternförmigen Bereich mit Laschen 44b auf. Zur Durchführung eines Kabels oder Leerrohrs 30 wird der runde Bereich 44a herausgetrennt (geschnitten oder gedrückt). Beim Durchführen des Kabels oder Leerrohrs 30 dehnt sich die Laschen 44b des sternförmigen Bereiches auf und sorgen für strammen Sitz des Leerrohrs oder Kabels 30. Die Laschen 44b biegen sich beim Durchführen des Leerrohrs oder Kabels 30, um das Leerrohr oder Kabel 30 gegen Herausrutschen zu sichern (Widerhakenprinzip).

In Fig. 16 und 17 ist jeweils eine perspektivische Schnittansicht einer Schuhabstreiferwanne 10 mit einem eingesetzten Rost 8 gemäß zweier Ausführungsbeispiele dargestellt. Die Roste 8 können aus unterschiedlichen Materialien wie beispielsweise Aluminium, verzinkter Stahl und Edelstahl bestehen und sind herausnehmbar in die Zarge 7 eingesetzt.

Durch die Verwendung einer Zarge 7 aus Kunststoff kommt es zu keiner Kontaktkorrosion zwischen Zarge 7 und Rost 8.

### Bezugszeichenliste:

- 10: Schuhabstreiferwanne
- 1: Wannenelement
- 2: Wannenboden
- 3: Wannenrand
- 4: Öffnungselement
- 41: Bodenschichtelement
- 42: Randschichtelement
- 43: Kanalstruktur
- 44: Sollbruchstelle
- 44a: runder Bereich
- 44b: Laschen
- 45: Markierung
- 46: Eingriffs- und/oder Formrippen des Öffnungselements
- 47: Führungs- bzw. Rastelementen des Öffnungselements
- 5: Randdrainageöffnung
- 6: Bodendrainageöffnung
- 7: Zarge
- 7a: Zargenelement
- 7b: Führungs- und/oder Rastelemente der Zargenelemente
- 8: Rost
- 11: Fluidleitstruktur
- 30: Kabel, Leerrohr
- 50: Verbindungselement
- 60: Ablaufvorrichtung
- 61: Laubfanganordnung
- 62: Geruchsverschlussanordnung
- 63: Rückstauverschlussanordnung
- MR: Montagerichtung der Zargenelemente
- F: Wasserflussrichtung

## Patentansprüche

1. Entwässerbare Schuhabstreiferwanne, zum Einbau in den Boden oder einen Bodenbelag, die Folgendes aufweist:
• ein Wannenelement (1), das einen Wannenboden (2) sowie einen umlaufenden Wannenrand (3) aufweist;
• mindestens ein bereichsweise entfernbares Öffnungselement (4);
**dadurch gekennzeichnet, dass**
das mindestens eine Öffnungselement (4) so ausgebildet und angeordnet ist, dass es mindestens eine Randdrainageöffnung (5) im Wannenrand (3) und/oder mindestens eine Bodendrainageöffnung (6) im Wannenboden (2) freilegbar verschließt.

2. Schuhabstreiferwanne nach Anspruch 1,
**dadurch gekennzeichnet, dass**
das Öffnungselement (4) derart ausgebildet und angeordnet ist, dass es zumindest abschnittsweise eine Struktur des Wannenbodens (2) und/oder des Wannenrands (3) definiert.

3. Schuhabstreiferwanne nach Anspruch 1 oder 2,
**dadurch gekennzeichnet, dass**
das mindestens eine Öffnungselement (4) innerhalb des Wannenelements (1) als mindestens eine Ecke des Wannenelements (1) ausgebildet und angeordnet ist.

4. Schuhabstreiferwanne nach einem der vorhergehenden Ansprüche,
**dadurch gekennzeichnet, dass**
das mindestens eine Öffnungselement (4) ein Bodenschichtelement (41) aufweist, das innerhalb des Wannenelements (1) einen Teilbereich des Wannenbodens (2) bildet, und/oder
das mindestens eine Öffnungselement (4) ein Randschichtelement (42) aufweist, das innerhalb des Wannenelements (1) jeweils einen Teilbereich des Wannenrands (3) bildet.

5. Schuhabstreiferwanne nach Anspruch 4,
**dadurch gekennzeichnet, dass**
durch ein Eindrücken oder ein Aufschneiden des Bodenschichtelements (41) die mindestens eine Bodendrainageöffnung (6) im Wannenboden (2) zur Entwässerung des Wannenelements (1) freilegbar ist, und/oder durch ein Eindrücken oder ein Aufschneiden des Randschichtelements (42) die mindestens eine Randdrainageöffnung (5) im Wannenrand (3) zur seitlichen Entwässerung des Wannenelements (1) oder zum Anschluss an eine weitere ebensolche oder ähnliche Schuhabstreiferwanne (10), ggf. mit anderer Größe, freilegbar ist.

6. Schuhabstreiferwanne nach einem der vorhergehenden Ansprüche,
**dadurch gekennzeichnet, dass**
das mindestens eine Öffnungselement (4) mindestens eine rohrartige Kanalstruktur (43) aufweist, die sich durch die mindestens eine Randdrainageöffnung (5) erstreckt, wobei die Kanalstruktur (43) freilegbar verschlossen ist.

7. Schuhabstreiferwanne nach einem der vorhergehenden Ansprüche,
**dadurch gekennzeichnet, dass**
das mindestens eine Öffnungselement (4) Sollbruchstellen (44) und/oder Markierungen (45), insbesondere Schnitt-Markierungen (45), aufweist, um das Auftrennen des Öffnungselements (4) und das entsprechende Freilegen der mindestens einen Randdrainageöffnung (5) und/oder der mindestens einen Bodendrainageöffnung (6) zu ermöglichen und/oder zu unterstützen.

8. Schuhabstreiferwanne nach einem der vorhergehenden Ansprüche,
**dadurch gekennzeichnet, dass**
die mindestens eine Bodendrainageöffnung (6) und/oder die mindestens eine Randdrainageöffnungen (5) jeweils in einer Ecke des Wannenelements (1) ausgebildet sind.

9. Schuhabstreiferwanne nach einem der vorhergehenden Ansprüche,
**dadurch gekennzeichnet, dass**
in mindestens einer, vorzugsweise in jeder, Ecke des Wannenelements (1) zwei Randdrainageöffnungen (5) freilegbar sind, wobei die zwei Randdrainageöffnungen (5) vorzugsweise um 90° zueinander angeordnet sind.

10. Schuhabstreiferwanne nach einem der vorherigen Ansprüche,
**dadurch gekennzeichnet, dass**
das Wannenelement (1) ein gegossenes Formteil ist, das die Öffnungselemente (4) durch Verguß teilweise, insbesondere form- und/oder stoffschlüssig, umschließt, insbesondere derart, dass die Schuhabstreiferwanne (10) eine integrale Einheit bildet.

11. Schuhabstreiferwanne nach einem der vorgehenden Ansprüche,
**dadurch gekennzeichnet, dass**
das Wannenelement (1) zumindest im Wesentlichen aus einem aushärtbaren Material, vorzugsweise Beton, insbesondere Polymerbeton, ausgebildet ist, und/oder das mindestens eine Öffnungselement (4) aus Kunststoff ausgebildet ist, vorzugsweise als integrales Kunststoffbauteil.

12. Schuhabstreiferwanne nach einem der vorherigen Ansprüche,
**gekennzeichnet durch**
eine an einem oberen Ende des Wannenrandes (3) umlaufende Zarge (7), die so ausgebildet und angeordnet ist, dass ein Rost (8) oder dergleichen in einen oberen Bereich in die Entwässerungsvorrichtung einsetzbar ist.

13. Modulares Schuhabstreifersystem zum Einbau in den Boden oder einen Bodenbelag, umfassend mindestens zwei Schuhabstreiferwannen (10) nach einem der vorherigen Ansprüche, die aneinander angrenzend angeordnet sind und deren Wannenelemente (1) über jeweils eine an korrespondierender Position freilegbare Randdrainageöffnungen (5) miteinander in Fluidverbindung bringbar sind.

14. Modulares Schuhabstreifersystem nach Anspruch 13,
umfassend ein Verbindungselement (50), das so in die korrespondierenden Randdrainageöffnungen (5) der mindestens zwei Wannenelemente (1) einsetzbar ist, dass die jeweiligen Randdrainageöffnungen (5) der mindestens zwei Schuhabstreiferwannen (10) miteinander verbindbar, insbesondere dicht verbindbar, sind.

15. Modulares Schuhabstreifersystem nach Anspruch 13 oder 14,
umfassend mindestens eine Ablaufvorrichtung (60), die in eine freigelegte bzw. geöffnete Bodendrainageöffnung (6) einer Schuhabstreiferwanne (10) eingesetzt ist oder einsetzbar ist.

16. Verfahren zum Herstellen einer Schuhabstreiferwanne, insbesondere nach einem der Ansprüche 1 bis 12, wobei das Verfahren folgende Schritte umfasst:
- Bereitstellen von mindestens einem, vorzugsweise vier, Öffnungselement(en) (4);
- Eingießen oder Umgießen der Öffnungselemente (4) mittels eines aushärtbaren Materials, vorzugsweise Beton, insbesondere Polymerbeton, zum Formen eines Wannenelements (1) mit einem Wannenboden (2) und einem umlaufenden Wannenrand (3);
wobei das mindestens eine Öffnungselement (4) zumindest bereichsweise als Negativformelement ausgebildet und angeordnet ist, so dass beim Eingießen oder Umgießen des mindestens einen Öffnungselements (4) mindestens eine Drainageöffnung (5, 6) im Wannenelement (1) ausgebildet wird, die durch Schichtelemente (41, 42) des Öffnungselements (4) freilegbar verschlossen sind.

17. Verfahren nach Anspruch 16, wobei das Verfahren einen Schritt umfasst, in dem, vor dem Schritt zum Eingießen oder Umgießen, das mindestens eine Öffnungselement (4), vorzugsweise vier Öffnungselemente (4), mit mindestens einem, vorzugsweise vier, Zargenelement(en) (7a) zu einer Öffnungselement-Zargen-Einheit verbunden wird, und die Öffnungselement-Zargen-Einheit anschließend eingegossen oder umgossen wird.

18. Verfahren zum Öffnen mindestens einer Randdrainageöffnung (5) in einem Wannenrand (3) und/oder mindestens einer Bodendrainageöffnung (6) in einem Wannenboden (2) einer Schuhabstreiferwanne (10), insbesondere nach einem der Ansprüche 1 bis 12, wobei die mindestens eine Randdrainageöffnung (5) durch Eindrücken und/oder Aufschneiden eines entsprechenden Bodenschichtelementes (41) freigelegt wird; und/oder die mindestens eine Bodendrainageöffnung (6) durch Eindrücken und/oder Aufschneiden eines entsprechenden Randschichtelementes (42) freigelegt wird.

## Claims

1. Drainable shoe stripping trough, for installation in the floor or a floor covering, comprising as follows
• a trough element (1) which has a trough base (2) and a circumferential trough edge (3);
• at least one opening element (4) which can be removed in some areas;
**characterized in that**
the at least one opening element (4) is designed and arranged in such a way that it closes at least one edge drainage opening (5) in the trough edge (3) and/or at least one base drainage opening (6) in the trough base (2) so that it can be exposed.

2. Shoe stripping trough according to claim 1,
**characterized in that**
the opening element (4) is designed and arranged in such a way that it defines a structure of the trough base (2) and/or the trough edge (3) at least in sections.

3. Shoe stripping trough according to claim 1 or 2,
**characterized in that**
the at least one opening element (4) is formed and arranged within the trough element (1) as at least one corner of the trough element (1).

4. Shoe stripping trough according to one of the preceding claims,
**characterized in that**
the at least one opening element (4) has a base layer element (41) which forms a partial region of the trough base (2) within the trough element (1), and/or
the at least one opening element (4) has an edge layer element (42) which forms a partial region of the trough edge (3) within the trough element (1) in each case.

5. Shoe stripping trough according to claim 4,
**characterized in that**
the at least one base drainage opening (6) in the trough base (2) can be exposed for draining the trough element (1) by pressing in or cutting open the base layer element (41), and/or the at least one edge drainage opening (5) in the trough edge (3) can be exposed by pressing in or cutting open the edge layer element (42) for lateral drainage of the trough element (1) or for connection to a further identical or similar shoe stripping trough (10), optionally of a different size.

6. Shoe stripping trough according to one of the preceding claims,
**characterized in that**
the at least one opening element (4) has at least one tubular channel structure (43) which extends through the at least one edge drainage opening (5), wherein the channel structure (43) is closed in an exposable manner.

7. Shoe stripping trough according to one of the preceding claims,
**characterized in that**
the at least one opening element (4) has predetermined breaking points (44) and/or markings (45), in particular cut markings (45), in order to enable and/or support the opening of the opening element (4) and the corresponding exposure of the at least one edge drainage opening (5) and/or the at least one base drainage opening (6).

8. Shoe stripping trough according to one of the preceding claims,
**characterized in that**
the at least one base drainage opening (6) and/or the at least one edge drainage opening (5) are each formed in a corner of the trough element (1).

9. Shoe stripping trough according to one of the preceding claims,
**characterized in that**
two edge drainage openings (5) can be exposed in at least one, preferably in each, corner of the trough element (1), wherein the two edge drainage openings (5) are preferably arranged at 90° to one another.

10. Shoe stripping trough according to one of the preceding claims,
**characterized in that**
the trough element (1) is a cast molded part which partially encloses the opening elements (4) by casting, in particular in a form-locking and/or materially bonded manner, in particular in such a way that the shoe stripping trough (10) forms an integral unit.

11. Shoe stripping trough according to one of the preceding claims,
**characterized in that**
the trough element (1) is formed at least substantially from a hardenable material, preferably concrete, in particular polymer concrete, and/or the at least one opening element (4) is formed from plastic, preferably as an integral plastic component.

12. Shoe stripping trough according to one of the preceding claims,
**characterized by**
a frame (7) extending around an upper end of the trough edge (3), which is designed and arranged in such a way that a grate (8) or the like can be inserted into an upper region in the drainage device.

13. Modular shoe stripping system for installation in the floor or a floor covering, comprising at least two shoe stripping troughs (10) according to one of the preceding claims, which are arranged adjacent to one another and whose trough elements (1) can be brought into fluid connection with one another via a respective edge drainage opening (5) which can be exposed at a corresponding position.

14. Modular shoe stripping system according to claim 13,
comprising a connecting element (50) which can be inserted into the corresponding edge drainage openings (5) of the at least two trough elements (1) in such a way that the respective edge drainage openings (5) of the at least two shoe stripping troughs (10) can be connected to one another, in particular can be connected in a sealed manner.

15. Modular shoe stripping system according to claim 13 or 14,
comprising at least one drainage device (60) which is inserted or can be inserted into an exposed or open base drainage opening (6) of a shoe stripping trough (10).

16. Method for producing a shoe stripping trough, in particular according to one of claims 1 to 12, wherein the method comprises the following steps of:
- providing at least one, preferably four, opening element(s) (4);
- casting or recasting the opening elements (4) by means of a hardenable material, preferably concrete, in particular polymer concrete, to form a trough element (1) with a trough base (2) and a circumferential trough edge (3);
wherein the at least one opening element (4) is designed and arranged as a negative mold element, at least in some areas, so that when the at least one opening element (4) is poured or recast, at least one drainage opening (5, 6) is formed in the trough element (1), which is closed in an exposable manner by layer elements (41, 42) of the opening element (4).

17. Method according to claim 16, wherein the method comprises a step in which, before the step for casting or recasting, the at least one opening element (4), preferably four opening elements (4), is connected to at least one, preferably four, frame element(s) (7a) to form an opening element-frame unit, and the opening element-frame unit is subsequently cast or recast.

18. Method for opening at least one edge drainage opening (5) in a trough edge (3) and/or at least one base drainage opening (6) in a trough base (2) of a shoe stripping trough (10), in particular according to one of claims 1 to 12, wherein the at least one edge drainage opening (5) is exposed by pressing in and/or cutting open a corresponding base layer element (41); and/or the at least one base drainage opening (6) is exposed by pressing in and/or cutting open a corresponding edge layer element (42).

## Revendications

1. Bac de racleur à chaussures drainable, destiné à être encastré dans le sol ou dans un revêtement de sol, qui présente ce qui suit :
• un élément bac (1) qui présente un fond de bac (2) ainsi qu'un bord de bac périphérique (3) ;
• au moins un élément d'ouverture (4) pouvant être enlevé dans certaines zones ;
**caractérisé en ce que**
ledit au moins un élément d'ouverture (4) est réalisé et disposé de telle sorte qu'il obture de manière dégageable au moins une ouverture de drainage de bord (5) dans le bord de bac (3) et/ou au moins une ouverture de drainage de fond (6) dans le fond de bac (2).

2. Bac de racleur à chaussures selon la revendication 1,
**caractérisé en ce que**
l'élément d'ouverture (4) est réalisé et disposé de telle sorte qu'il définit au moins sur certaines parties une structure du fond de bac (2) et/ou du bord de bac (3).

3. Bac de racleur à chaussures selon la revendication 1 ou 2,
**caractérisé en ce que**
ledit au moins un élément d'ouverture (4) est réalisé et disposé à l'intérieur de l'élément bac (1) sous la forme d'au moins un coin de l'élément bac (1).

4. Bac de racleur à chaussures selon l'une des revendications précédentes,
**caractérisé en ce que**
ledit au moins un élément d'ouverture (4) présente un élément de couche de fond (41) qui forme à l'intérieur de l'élément bac (1) une zone partielle du fond de bac (2), et/ou ledit au moins un élément d'ouverture (4) présente un élément de couche de bord (42) qui forme à l'intérieur de l'élément bac (1) une zone partielle respective du bord de bac (3).

5. Bac de racleur à chaussures selon la revendication 4,
**caractérisé en ce que**
ladite au moins une ouverture de drainage de fond (6) dans le fond de bac (2) peut être dégagée pour le drainage de l'élément bac (1) en enfonçant ou découpant l'élément de couche de fond (41), et/ou
ladite au moins une ouverture de drainage de bord (5) dans le bord de bac (3) peut être dégagée pour le drainage latéral de l'élément bac (1) ou pour le raccordement à un autre bac de racleur à chaussures (10) identique ou similaire, le cas échéant de taille différente, en enfonçant ou découpant l'élément de couche de bord (42).

6. Bac de racleur à chaussures selon l'une des revendications précédentes,
**caractérisé en ce que**
ledit au moins un élément d'ouverture (4) présente au moins une structure de canal (43) de forme tubulaire qui s'étend à travers ladite au moins une ouverture de drainage de bord (5), la structure de canal (43) étant obturée de manière dégageable.

7. Bac de racleur à chaussures selon l'une des revendications précédentes,
**caractérisé en ce que**
ledit au moins un élément d'ouverture (4) présente des points destinés à la rupture (44) et/ou des repères (45), en particulier des repères de coupe (45), afin de permettre et/ou d'aider à la découpe de l'élément d'ouverture (4) et au dégagement correspondant de ladite au moins une ouverture de drainage de bord (5) et/ou de ladite au moins une ouverture de drainage de fond (6).

8. Bac de racleur à chaussures selon l'une des revendications précédentes,
**caractérisé en ce que**
ladite au moins une ouverture de drainage de fond (6) et/ou ladite au moins une ouverture de drainage de bord (5) sont formées chaque fois dans un coin de l'élément bac (1).

9. Bac de racleur à chaussures selon l'une des revendications précédentes,
**caractérisé en ce que**
deux ouvertures de drainage de bord (5) peuvent être dégagées dans au moins un coin, de préférence dans chaque coin de l'élément bac (1), les deux ouvertures de drainage de bord (5) étant de préférence disposées à 90° l'une par rapport à l'autre.

10. Bac de racleur à chaussures selon l'une des revendications précédentes,
**caractérisé en ce que**
l'élément bac (1) est une pièce profilée coulée qui entoure partiellement les éléments d'ouverture (4) par scellement, en particulier par liaison de forme et/ou de matière, en particulier de telle sorte que le bac de racleur à chaussures (10) forme une unité d'un seul tenant.

11. Bac de racleur à chaussures selon l'une des revendications précédentes,
**caractérisé en ce que**
l'élément bac (1) est réalisé au moins essentiellement dans un matériau durcissable, de préférence en béton, en particulier en béton polymère, et/ou **en ce que** ledit au moins un élément d'ouverture (4) est réalisé en matière plastique, de préférence sous la forme d'un composant en matière plastique d'une seule pièce.

12. Bac de racleur à chaussures selon l'une des revendications précédentes,
**caractérisé par**
un encadrement périphérique (7) au niveau d'une extrémité supérieure du bord de bac (3), qui est réalisé et disposé de telle sorte qu'une grille (8) ou analogue peut être insérée dans une zone supérieure dans le dispositif de drainage.

13. Système modulaire de racleur à chaussures destiné à être encastré dans le sol ou dans un revêtement de sol, comprenant au moins deux bacs de racleur à chaussures (10) selon l'une des revendications précédentes, qui sont disposés de manière adjacente l'un à l'autre et dont les éléments bac (1) peuvent être mis en communication fluidique l'un avec l'autre par une ouverture de drainage de bord respective (5) pouvant être dégagée à une position correspondante.

14. Système modulaire de racleur à chaussures selon la revendication 13,
comprenant un élément de liaison (50) qui peut être inséré dans les ouvertures de drainage de bord correspondantes (5) desdits au moins deux éléments bac (1) de telle sorte que les ouvertures de drainage de bord respectives (5) desdits au moins deux bacs de racleur à chaussures (10) peuvent être reliées entre elles, en particulier de manière étanche.

15. Système modulaire de racleur à chaussures selon la revendication 13 ou 14,
comprenant au moins un dispositif d'écoulement (60) qui est inséré ou peut être inséré dans une ouverture de drainage de fond (6) dégagée ou ouverte d'un bac de racleur à chaussures (10) .

16. Procédé de fabrication d'un bac de racleur à chaussures, en particulier selon l'une des revendications 1 à 12, ledit procédé comprenant les étapes suivantes :
- mise à disposition d'au moins un, de préférence quatre, élément(s) d'ouverture (4) ;
- coulage ou surmoulage des éléments d'ouverture (4) au moyen d'un matériau durcissable, de préférence de béton, en particulier de béton polymère, pour former un élément bac (1) avec un fond de bac (2) et un bord de bac périphérique (3) ;
ledit au moins un élément d'ouverture (4) étant réalisé et disposé au moins dans certaines zones comme un élément de moule négatif, de sorte que lors du coulage ou du surmoulage dudit au moins un élément d'ouverture (4), au moins une ouverture de drainage (5, 6) est formée dans l'élément bac (1), laquelle est obturée de manière dégageable par des éléments de couche (41, 42) de l'élément d'ouverture (4).

17. Procédé selon la revendication 16, le procédé comprenant une étape dans laquelle, avant l'étape de coulage ou de surmoulage, ledit au moins un élément d'ouverture (4), de préférence quatre éléments d'ouverture (4), est/sont relié(s) à au moins un, de préférence quatre éléments d'encadrement (7a) pour former une unité élément d'ouverture - encadrement, et l'unité élément d'ouverture - encadrement est ensuite coulée ou surmoulée.

18. Procédé pour ouvrir au moins une ouverture de drainage de bord (5) dans un bord de bac (3) et/ou d'au moins une ouverture de drainage de fond (6) dans un fond de bac (2) d'un bac de racleur à chaussures (10), en particulier selon l'une des revendications 1 à 12, dans lequel ladite au moins une ouverture de drainage de bord (5) est dégagée en enfonçant et/ou découpant un élément de couche de fond correspondant (41) ; et/ou ladite au moins une ouverture de drainage de fond (6) est dégagée en enfonçant et/ou découpant un élément de couche de bord correspondant (42).
